# EUROPÄISCHE PATENTSCHRIFT

(11) **EP 0 900 903 B1**
(45) Veröffentlichungstag und Bekanntmachung des Hinweises auf die Patenterteilung: **12.05.2004**
(21) Anmeldenummer: 98114681.4
(22) Anmeldetag: 05.08.1998
(51) Int. Cl.: E05B 73/00, G08B 13/24

(54) **Vorrichtung zur Sicherung von Artikeln gegen Diebstahl, entsprechendes Herstellungsverfahren und Vorrichtung zur Durchführung des Verfahrens**
Device for protection of articles against theft, a corresponding method of manufacturing, and an apparatus for carrying out the method
Dispositif pour protéger des articles contre le vol, un procédé de fabrication d'un tel dispositif et un appareil pour la mise en oeuvre d'un tel procédé

(30) Priorität: 02.09.1997 DE 19738309
(43) Veröffentlichungstag der Anmeldung: 10.03.1999
(73) Patentinhaber: Meto International GmbH, 69434 Hirschhorn/Neckar (DE)
(72) Erfinder: Rührig, Manfred, Dr., 69469 Weinheim (DE); Clancy, Terry, 64625 Bensheim-Zell (DE); Klassen, Gordon, Duarte, California 91010 (US)
(74) Vertreter: Menges, Rolf, Dipl.-Ing.

(56) Entgegenhaltungen:
- DE-A- 4 242 992
- DE-A- 19 604 114
- DE-U- 8 403 075
- DE-U- 9 407 703
- US-A- 4 751 500
- US-A- 4 774 503

## Beschreibung

Die Erfindung betrifft eine Vorrichtung zur Sicherung von Artikeln gegen Diebstahl, mit einem Gehäuse, mit einem in dem Gehäuse angeordneten Sicherungselement, das eine in sich geschlossene Form aufweist, und mit einem magnetisch ausgebildeten Befestigungsmechanismus, der einen lösbaren Stift aufweist, mit dem die Vorrichtung an einem zu sichernden Artikel, z.B. einem Kleidungsstück, befestigbar ist. Desweiteren bezieht sich die Erfindung auf ein Verfahren zur Herstellung der erfindungsgemäßen Vorrichtung.

Aus dem Stand der Technik ist bereits eine Vorrichtung - ein sog. Hard Tag - bekannt geworden, das aus zwei im wesentlichen gleich aufgebauten Hälften besteht. Auf die Innenseite der einen Hälfte wird ein Streifenelement aus weichmagnetischem Material aufgeklebt. Anschließend werden die beiden Hälften zusammengefügt, und das Hard Tag wird mittels eines lösbaren Stiftes an einem zu sichernden Artikel, beispielsweise an einem Kleidungsstück, befestigt.

Bei weichmagnetischen Materialien ist das Antwortsignal auf ein äußeres Magnetfeld maximal, wenn die Vorzugsachse des Sicherungselements parallel zum Feld ausgerichtet ist. Das Antwortsignal verschwindet, wenn das äußere Magnetfeld
- senkrecht zur Vorzugsachse des Sicherungselements einfällt. Um die Detektionswahrscheinlichkeit zu erhöhen, werden im
- Stand der Technik daher zwei Streifenelemente kreuzförmig zueinander orientiert.

Damit das Sicherungselement ein detektierbares Antwortsignal aussendet, muß der weichmagnetische Streifen bzw. der weichmagnetische Draht eine gewisse Länge aufweisen. Da ein Hard Tag seinen größten Durchmesser im Mittelbereich hat, verlaufen die Streifenelemente daher im mittleren Bereich. Diese Anordnung bereitet aus folgendem Grund erhebliche Probleme: Üblicherweise ist der Befestigungsmechanismus magnetisch ausgebildet, wobei zum Lösen des Befestigungsstifts von dem Artikel relativ hohe Magnetfelder erforderlich sind. Ein Beispiel für einen derartigen Befestigungsmechanismus ist z.B. aus der EP 0 132 531 B1 bekannt geworden. Bei Anlegen der hohen Magnetfelder ist es unvermeidbar, daß der im mittleren Bereich des Hard Tags plazierte Befestigungsmechanismus remanent magnetisiert wird und nachfolgend das in der Nähe plazierte Sicherungselement durch Streufelder beeinflußt. Das Sicherungselement ist dann nicht mehr in der Lage, ein charakteristisches Antwortsignal auf ein äußeres Magnetfeld zu remittieren. Die Detektionswahrscheinlichkeit für die Hard Tags wird durch diese unbeabsichtigte Deaktivierung natürlich ganz erheblich verringert.

Aus der US-A-4 751 500 ist ferner eine Vorrichtung zur Sicherung von Artikeln gegen Diebstahl in Form eines sogenannten "Hard Tags" bekannt. Dieses besteht aus einem Gehäuse, in dem ein Verriegelungsmechanismus angeordnet ist, in den ein Stift eines Befestigungselements lösbar einrasten kann. Das ebenfalls in dem Gehäuse angeordnete Sicherungselement besteht aus einer spiralförmig gewickelten Spule, die mit einem Kondensator zu einem elektrischen Schwingkreis verbunden ist.

Der Erfindung liegt die Aufgabe zugrunde, eine Vorrichtung mit einem elektronisch detektierbaren Sicherungselement vorzuschlagen, das sich durch eine hohe Detektionsrate auszeichnet und nicht durch einem magnetischen Befestigungsmechanismus beeinflussbar ist. Weiterhin liegt der Erfindung die Aufgabe zugrunde, ein kostengünstiges Herstellungsverfahren für die Vorrichtung vorzustellen.

Bezüglich der erfindungsgemäßen Vorrichtung wird die Aufgabe dadurch gelöst, daß das Sicherungselement ein kreisförmig oder elliptisch ausgebildeter Streifen oder Draht aus weichmagnetischem Material ist und in einem maximal möglichen Abstand um den Befestigungsmechanismus angeordnet ist.

Durch die erfindungsgemäße Vorrichtung werden alle Nachteile des Standes der Technik mit einem Schlag beseitigt: Der Streifen ist infolge der gebogenen, in sich geschlossenen Form so lang, daß er ein ausreichend starkes Antwortsignal auf ein äußeres Magnetfeld aussendet. Weiterhin ist das Sicherungselement so weit von dem Befestigungsmechanismus entfernt, daß sein magnetischer Zustand durch Streufelder des Schließmechanismus nicht negativ beeinflußt wird. Der Befestigungsmechanismus für Hard Tags arbeitet ublicherweise auf magnetischer Basis. Zum Lösen der Hard Tags von den gesicherten Artikeln sind relativ hohe Magnetfelder erforderlich. Diese Felder magnetisieren den in der Regel magnetischen Schließmechanismus, der hierdurch wiederum über ein Streufeld ein nahegelegenes Sicherungselement negativ beeinflußt. Um dies zu verhindern, ist bei der erfindungsgemäßen Vorrichtung der Abstand des Sicherungselementes von dem Befestigungsmechanismus maximal möglich gewählt. Wegen des großen Abstandes zu dem Befestigungsmechanismus wird der magnetische Zustand des Sicherungselementes nicht bzw. kaum durch Streufelder des Schließmechanismus beeinflußt. Drittens ist die Detektionsrate insbesondere bei einer kreisförmigen Ausgestaltung des Sicherungselements unabhängig von der Orientierung zum äußeren Feld.

Eine vorteilhafte Ausgestaltung der erfindungsgemäßen Vorrichtung sieht vor, daß das Sicherungselement einteilig ausgebildet ist oder daß es aus zumindest zwei Einzelelementen besteht. Es hat sich herausgestellt, daß die Anordnung der Einzelelemente auf Lücke im wesentlilchen nichts an der Funktionstüchtigkeit der erfindungsgemäßen Vorrichtung ändert.

Weiterhin sieht eine günstige Weiterbildung der erfindungsgemäßen Vorrichtung vor, daß das Gehäuse aus zumindest zwei Teilen besteht.

Zwecks Erleichterung der Platzierung des Sicherungselements in dem Gehäuse wird folgende vorteilhafte Ausführungsform vorgeschlagen: auf einer Innenseite des Gehäuses ist eine ringförmige oder elliptische Führung vorgesehen, an der das Sicherungselement an liegt. Bei der Führung kann es sich um eine Nut oder eine Erhebung handelt, wobei die Erhebung als durchgehender oder unterbrochener Wulst ausgebildet sein kann.

In einer möglichen Ausführungsform ist das Sicherungselement an einem der beiden Teile des Gehäuses zumindest punktuell befestigt.

Die Aufgabe wird hinsichtlich des Verfahrens zur Herstellung der erfindungsgemäßen Vorrichtung dadurch gelöst, daß eines der beiden Teile des Gehäuses auf einer Rotationseinheit gelagert wird, daß ein Sicherungselement mittels einer Spendevorrichtung, die dem rotierenden Teil des Gehäuses zugeordnet ist, in Form von weichmagnetischem Streifen-order Drahtmaterial bereitgestellt wird, und daß das Streifen-oder Drahtmaterial während einer Rotation der Rotationseinheit in einer in sich geschlossenen Form derart in das Gehäuse eingebracht wird, daß es ringförmig auf der Innenseite des rotierenden Teils des Gehäuses platziert wird.

Gemäß einer vorteilhaften Weiterbildung des erfindungsgemäßen Verfahrens wird vorgeschlagen, daß mittels einer Schneidevorrichtung, die der Spendevorrichtung zugeordnet ist, das Bandmaterial in einer gewünschten Länge bereitstellt wird. Weiterhin ist vorgesehen, daß das Sicherungselement mittels einer Klebevorrichtung zumindest punktuell an dem rotierenden Teil des Gehäuses befestigt wird.

Als besonders vorteilhaft hat es sich herausgestellt, wenn die Spendevorrichtung derart platziert wird, daß sie das Sicherungselement in einer an der Innenseite des rotierenden Teils des Gehäuses aufgebrachten ringförmigen oder anderen in sich geschlossenen Struktur ausrichtet.

Die Erfindung wird anhand der nachfolgenden Figuren näher erläutert. Es zeigt:
Fig. 1: eine Draufsicht auf eine erste Ausführungsform der erfindungsgemäßen Vorrichtung im nicht montierten Zustand,
Fig. 2: eine Draufsicht auf ein Gehäuseteil mit einer zweiten Ausführungsform der erfindungsgemäßen Vorrichtung,
Fig. 3: eine Draufsicht auf ein Gehäuseteil mit einer dritten Ausführungsform der erfindungsgemäßen Vorrichtung und
Fig. 4: eine schematische Darstellung einer Anordnung zur Durchführung des erfindungsgemäßen Herstellungsverfahrens.

Fig. 1 zeigt eine Draufsicht auf eine erste Ausführungsform der erfindungsgemäßen Vorrichtung im nicht montierten Zustand. Die Vorrichtung 1 besteht aus zwei im wesentlichen gleichen Hälften 2a, 2b, die im montierten Zustand fest miteinander verbunden sind. Die Befestigung der Vorrichtung 1 an einem zu sichernden Artikel erfolgt über den Befestigungsmechanismus 4.
Auf der Innenseite einer der beiden Gehäuseteile 2a; 2b ist erfindungsgemäß das Sicherungselement 3 in einer in sich geschlossenen Form angeordnet. Im dargestellten Fall handelt es sich bei der Form um einen Kreis. Wie aus Fig. 2 zu ersehen, ist es nicht erforderlich, daß das Sicherungselement 3 aus einem Teil besteht. Vielmehr kann es aus mehreren voneinander auf Lücke angeordneten Teilelementen 3a bestehen. Zwecks Fixierung des Sicherungselements 3 bzw. der Teilelemente 3a ist eine Führung 5, entweder eine Nut 6 oder eine Erhebung (Wulst 7) (Fig. 3), vorgesehen. Durch diese Ausgestaltung wird die Montage des Sicherungselements 3 in der erfindungsgemäßen Vorrichtung wesentlich vereinfacht. Zur Fixierung des Sicherungselements 3 reicht es -wie in Fig. 2 zu sehen- aus, wenn die Führung aus einzelnen vorstehenden Elementen besteht.

In Fig. 4 ist schematisch eine Anordung zur Durchführung des Verfahrens zur Herstellung der erfindungsgemäßen Vorrichtung gezeigt. Das Sicherungselement 3 ist als Streifen-oder Drahtmaterial 8 auf einer Vorratsrolle 13 aufgewickelt und wird sukzessive von der Spendevorrichtung 9 bereitgestellt. Der Anfang des Streifen-oder Drahtmaterials 8 wird in einem Klemmteil 14 auf dem Gehäuseteil 2a fixiert und während des nachfolgenden Drehprozesses der Rotationseinheit 10 kreisförmig bzw. in der gewünschten Form auf dem Gehäuseteil 2a platziert. Handelt es sich bei dem Streifen-oder Drahtmaterial 8 um ein Streifenmaterial, so liegt dieses mit der Kante auf dem Gehäuseteil 2a und mit der flachen Seite an der Führung 5 an. Eine Fixierung des Sicherungselements 3 an der Führung 5 oder dem Gehäuseteil 2a erfolgt mittels eines von der Klebevorrichtung 12 gespendeten Klebers. Das Streifen-oder Drahtmaterial 8 wird mittels einer der Spendevorrichtung 9 zugeordneten Schneidevorrichtung 11 in der gewünschten Länge bereitgestellt.

### Bezugszeichenliste

- 1: erfindungsgemäße Vorrichtung
- 2: Gehäuse
- 2a: erster Gehäuseteil
- 2b: zweiter Gehäuseteil
- 3: Sicherungselement
- 3a: Einzelelement
- 4: Befestigungsmechanismus
- 5: Führung
- 6: Nut
- 7: Wulst
- 8: Streifen-oder Bandmaterial
- 9: Spendevorrichtung
- 10: Rotationseinheit
- 11: Schneidevorrichtung
- 12: Klebevorrichtung
- 13: Vorratsrolle

## Patentansprüche

1. Vorrichtung zur Sicherung von Artikeln gegen Diebstahl,
mit einem Gehäuse,
mit einem in dem Gehäuse angeordneten Sicherungselement, das eine in sich geschlossene Form aufweist, und
mit einem magnetisch ausgebildeten Befestigungsmechanismus, der einen lösbaren Stift aufweist, mit dem die Vorrichtung an einem zu sichernden Artikel, z.B. einem Kleidungsstück, befestigbar ist,
**dadurch gekennzeichnet,**
**dass** das Sicherungselement (3) ein kreisförmig oder elliptisch ausgebildeter Streifen oder Draht aus weichmagnetischem Material ist und in einem maximal möglichen Abstand um den Befestigungsmechanismus (4) angeordnet ist.

2. Vorrichtung nach Anspruch 1,
**dadurch gekennzeichnet,**
**dass** das Sicherungselement (3) einteilig ausgebildet ist oder aus zumindest zwei Einzelelementen (3a) besteht.

3. Vorrichtung nach Anspruch 1 oder 2,
**dadurch gekennzeichnet,**
**dass** das Gehäuse (2) aus zumindest zwei Teilen (2a, 2b) besteht.

4. Vorrichtung nach Anspruch 3,
**dadurch gekennzeichnet,**
**dass** auf einer Innenseite des Gehäuses (2) eine ringförmige oder elliptische Führung (5) vorgesehen ist, an der das Sicherungselement (3) anliegt.

5. Vorrichtung nach Anspruch 4,
**dadurch gekennzeichnet,**
**dass** es sich bei der Führung (5) um eine Nut (6) oder eine Erhebung handelt, wobei die Erhebung als durchgehender oder unterbrochener Wulst (7) ausgebildet ist.

6. Vorrichtung nach einem der Ansprüche 3 bis 5,
**dadurch gekennzeichnet,**
**dass** das Sicherungselement (3) an einem der beiden Teile (2a; 2b) des Gehäuses (2) zumindest punktuell befestigt ist.

7. Verfahren zur Herstellung einer Vorrichtung nach einem der Ansprüche 3 bis 6,
**dadurch gekennzeichnet,**
**dass** eines der beiden Teile (2a; 2b) des Gehäuses auf einer Rotationseinheit (10) gelagert wird,
**dass** ein Sicherungselement (3) mittels einer Spendevorrichtung (9), die dem rotierenden Teil (2a; 2b) des Gehäuses (2) zugeordnet ist, in Form von weichmagnetischem Streifen- oder Drahtmaterial (8) bereitgestellt wird, und
**dass** das Streifen- oder Drahtmaterial (8) während einer Rotation der Rotationseinheit (10) in einer in sich geschlossenen Form derart in das Gehäuse (2) eingebracht wird, dass es ringförmig auf der Innenseite des rotierenden Teils (2a) des Gehäuses (2) platziert wird.

8. Verfahren nach Anspruch 7,
**dadurch gekennzeichnet,**
**dass** mittels einer Schneidevorrichtung (11), die der Spendevorrichtung (9) zugeordnet ist, das Streifen-oder Drahtmaterial (8) in einer gewünschten Länge (1) bereitgestellt wird.

9. Verfahren nach Anspruch 7 oder 8,
**dadurch gekennzeichnet,**
**dass** das Sicherungselement (3) mittels einer Klebevorrichtung (12) zumindest punktuell an dem rotierenden Teil (2a) des Gehäuses (2) befestigt wird.

10. Verfahren nach einem der Ansprüche 7 bis 9,
**dadurch gekennzeichnet,**
**dass** die Spendevorrichtung (9) derart platziert wird, dass sie das Sicherungselement (3) in einer an der Innenseite des rotierenden Teiles (2a) des Gehäuses (2) aufgebrachten ringförmigen oder anderen in sich geschlossenen Struktur ausrichtet.

## Claims

1. A device for the protection of articles against theft, with a housing, with a security element disposed in the housing and being of a closed configuration, and with a magnetic fastening mechanism having a detachable pin suitable for affixing the device to an article to be protected, for example, a piece of clothing,
**characterized in that** said security element (3) is a strip or wire shaped in a circular or elliptical configuration and fabricated from a soft magnetic material, and is arranged at a maximum possible distance to and around the fastening mechanism (4).

2. The device as claimed in claim 1,
**characterized in that** said security element (3) is of a one-piece construction or is comprised of at least two single elements (3a).

3. The device as claimed in claim 1 or 2,
**characterized in that** the housing (2) is comprised of at least two parts (2a, 2b).

4. The device as claimed in claim 3,
**characterized in that** on an inner side of the housing (2) provision is made for an annular or elliptical guide (5) against which the security element (3) rests.

5. The device as claimed in claim 4,
**characterized in that** said guide (5) is a groove (6) or an elevation, with the elevation being formed as a full-length or interrupted bead (7).

6. The device as claimed in any one of the claims 3 to 5,
**characterized in that** said security element (3) is fastened to one of the two parts (2a; 2b) of the housing (2) at least at certain points.

7. A method of manufacturing a device according to any one of the claims 3 to 6,
**characterized by**
mounting one of the two parts (2a; 2b) of the housing on a rotary unit (10);
providing a security element (3) in the form of a soft magnetic strip or wire material (8) by means of a dispensing device (9) associated with the rotary part (2a; 2b) of the housing (2); and
introducing said strip or wire material (8), in closed form, during a rotation of the rotary unit (10) into the housing (2), in such fashion that it is placed in annular shape on the inner side of the rotary part (2a) of the housing (2).

8. The method as claimed in claim 7,
**characterized by** providing a desired length (1) of said strip or wire material (8) by means of a cutting device (11) associated with the dispensing device (9).

9. The method as claimed in claim 7 or 8,
**characterized by** fastening said security element (3) to the rotary part (2a) of the housing (2) at least at certain points by means of an adhesive applicator (12).

10. The method as claimed in any one of the claims 7 to 9,
**characterized by** placing said dispensing device (9) in such manner that it aligns the security element (3) in an annular or other closed structure provided on the inner side of the rotary part (2a) of the housing (2).

## Revendications

1. Dispositif permettant de protéger des articles contre le vol, avec un boîtier comportant un élément de protection disposé dans le boîtier présentant une forme en soi fermée, et un mécanisme de fixation configuré de manière magnétique, qui présente une tige amovible grâce à laquelle le dispositif peut être fixé sur un article à protéger, en particulier une pièce de vêtement,
**caractérisé en ce que** l'élément de protection (3) est une bande ou un fil circulaire ou elliptique en matériau magnétique doux, et est disposé à la plus grande distance possible autour du mécanisme de fixation (4).

2. Dispositif selon la revendication 1, **caractérisé en ce que** le dispositif de protection (3) est réalisé d'un seul tenant ou est constitué d'au moins deux éléments individuels (3a).

3. Dispositif selon l'une quelconque des revendications 1 ou 2, **caractérisé en ce que** le boîtier (2) est constitué d'au moins deux éléments (2a, 2b).

4. Dispositif selon la revendication 3, **caractérisé en ce que**, sur un côté intérieur du boîtier (2), il est prévu un guide (5) annulaire ou elliptique, sur lequel se trouve l'élément de protection (3).

5. Dispositif selon la revendication 4, **caractérisé en ce que** le guide (5) est une rainure (6) ou une saillie, moyennant quoi la saillie est configurée sous la forme d'un renflement continu ou interrompu (7).

6. Dispositif selon l'une quelconque des revendications 3 à 5, **caractérisé en ce que** l'élément de protection (3) est fixé au moins ponctuellement sur l'un des deux éléments (2a ; 2b) du boîtier (2).

7. Procédé permettant de fabriquer un dispositif selon l'une quelconque des revendications 3 à 6, **caractérisé en ce que** :
l'un des deux éléments (2a ; 2b) du boîtier est disposé sur une unité rotative (10) ;
un élément de protection (3), à l'aide d'un dispositif distributeur (9) associé à l'élément rotatif (2a ; 2b) du boîtier (2), est mis à disposition sous forme de matériau en bande ou fil (8) magnétique mou, et
le matériau en bande ou en fil (8) est introduit pendant une rotation de l'unité rotative (10) selon une forme en soi fermée dans le boîtier (2), de telle sorte qu'il est placé de manière annulaire sur le côté intérieur de l'élément rotatif (2a) du boîtier (2).

8. Procédé selon la revendication 7, **caractérisé en ce que**, à l'aide d'un dispositif de découpe (11), qui est associé au dispositif distributeur (9), on met à disposition un matériau en bande ou en fil (8) selon une longueur souhaitée (1).

9. Procédé selon l'une quelconque des revendications 7 ou 8, **caractérisé en ce que** l'élément de protection (3) est fixé au moins ponctuellement sur l'élément rotatif (2a) du boîtier (2) à l'aide d'un dispositif de collage (12).

10. Procédé selon l'une quelconque des revendications 7 à 9, **caractérisé en ce que** le dispositif distributeur (9) est placé de telle sorte qu'il oriente l'élément de protection (3) dans une structure annulaire ou une autre structure fermée sur elle-même placée sur le côté intérieur de l'élément rotatif (2a) du boîtier (2).
